# EUROPÄISCHE PATENTSCHRIFT

(11) **EP 1 133 004 B1**
(45) Veröffentlichungstag und Bekanntmachung des Hinweises auf die Patenterteilung: **04.10.2006**
(21) Anmeldenummer: 01105256.0
(22) Anmeldetag: 05.03.2001
(51) Int. Cl.: H01R 4/48

(54) **Isolierkörper mit angeordneten schraubenlosen Anschluss- oder Verbindungsklemme für elektrische Leiter**
Screwless spring connection for electrical conductors with an insulating housing
Borne de branchement sans vis pour conducteurs électriques integrée avec un boîtier isolant

(30) Priorität: 08.03.2000 DE 10011252
(43) Veröffentlichungstag der Anmeldung: 12.09.2001
(73) Patentinhaber: BJB GmbH & Co. KG, 59755 Arnsberg (DE)
(72) Erfinder: Henrici, Dieter, Dipl.-Ing., 59757 Arnsberg (DE); Lingemann, Erwin, Dipl.-Ing., 59757 Arnsberg (DE)
(74) Vertreter: Ostriga, Sonnet, Wirths & Roche

(56) Entgegenhaltungen:
- AT-B- 402 768
- DE-A1- 2 854 850
- DE-A1- 19 654 523
- US-A- 4 701 000

## Beschreibung

Die Erfindung betrifft einen Isolierkörper mit zumindest einer darin angeordneten schraubenlosen Anschluss- oder Verbindungsklemme für elektrische Leiter gemäß Oberbegriff des Anspruches 1.

Klemmen dieser Art sind vornehmlich deshalb zweiteilig aufgebaut, weil von ihnen einerseits eine hohe Stabilität und gute elektrische Leitfähigkeit verlangt werden, was durch einen z.B. aus Kupfer bestehenden Kontaktkörper erfüllt wird, und andererseits zuverlässige Klemmkräfte, die eine Klemmfeder bereitstellt, die auch unter Temperatureinwirkung optimale Federkräfte ausübt. Deshalb besteht eine solche Klemmfeder aus entsprechend geeignetem Material, z.B. aus einer CrNi-Legierung.

Im Stand der Technik sind bei derartigen zweiteiligen Klemmen Kontaktkörper und Klemmfeder miteinander vernietet, wie dies beispielsweise die DE 38 01 480 C1 zeigt, oder mittels Ausstanzungen und umgeformten Lappen fest miteinander verbunden, wie es in DE 23 49 614 C2 dargestellt und beschrieben ist.

Aus US 4 701 000 ist eine Verbindungsklemme bekannt, welche einen Kontaktkörper und eine Klemmfeder umfasst. Auch hier wird eine feste Verbindung zwischen Kontaktkörper und Klemmfeder hergestellt. Die Klemmfeder wird an den Kontaktkörper angesetzt und mittels einer Schwenkbewegung verspannend auf dem Kontaktkörper festgelegt. Anschließend erfolgt das Einbringen der vormontierten Einheit in einen Isolierkörper.

Die feste Verbindung - gleich welcher Art - von Kontaktkörper und Klemmfeder ist relativ aufwendig und erfordert zusätzliche Arbeitsschritte bei der Herstellung.

Ausgehend vom zuletzt genannten Stand der Technik liegt der Erfindung die Aufgabe zugrunde, eine schraubenlose Anschluss- bzw. Verbindungsklemme der als bekannt vorausgesetzten Art verfügbar zu machen, die bei einfachem Aufbau die Herstellung vereinfacht und die Montage erleichtert.

Die Erfindung löst diese Aufgabe mit den Merkmalen des Anspruchs 1 und ist dem entsprechend dadurch gekennzeichnet, dass der Verbindungsbereich von einem Klemmfederabschnitt ausgebildet ist, der sich auf der dem Federschenkel gegenüberliegenden Seite des Kontaktkörpers an diesem im wesentlichen druckschlüssig abstützt und dass der Isolierkörper Positionierelemente zur lagegerechten Zuordnung von Klemmfeder und Kontaktkörper ausbildet.

Entsprechend der Erfindung sind der Kontaktkörper und der Klemmfederabschnitt nicht mehr fest miteinander verbunden. Deshalb können diese beiden Bauelemente der Klemme auch unabhängig voneinander bzw. nacheinander in den Isolierkörper eingeführt werden, wozu dieser zweckmäßig Einschub-Aufnahmen für den Kontaktkörper und für die Klemmfeder ausbildet.

Entsprechend der Erfindung liegt der Verbindungsabschnitt der Klemmfeder im wesentlichen unverspannt am Kontaktkörper an, wenn kein Leiter in der Klemme befindlich ist. Durch den zwischen Federschenkel und Kontaktkörper eingeführten Leiter bilden Federschenkel und Kontaktkörper in Folge der dadurch hervorgerufenen Verspannung eine selbsttragende Konstruktion aus. Die durch den eingeführten Leiter ausgeübten Spreizkräfte auf den Federschenkel und die von diesem ausgeübten Klemmkräfte werden von den zunächst nur lose in Relation zueinander positionierten Elementen aufgenommen und dadurch vom Isolierkörper ferngehalten. Dies hat den Vorteil, dass die in der Klemme herrschenden Kräfte keine den Isolierkörper in Mitleidenschaft ziehenden Auswirkungen haben.

Die Aufnahmen des Isolierkörpers können den Kontaktkörper und die Klemmfeder bei deren Einsetzen im wesentlichen kraftlos führen. Kontaktkörper und Klemmfeder können auch in ihrer Endlage im Isolierkörper im wesentlichen kraftlos in diesen Aufnahmen liegen. Dies schließt nicht aus, dass, falls gewünscht, die Aufnahmen die Klemmenelemente - Kontaktkörper und Klemmfeder - auch zumindest leicht reib- bzw. klemmschlüssig fassen können, was insbesondere den Vorteil hat, dass die Elemente während der Konfektion des Geräts, in dem die Klemme untergebracht ist, nicht aus dem Isolierkörper herausfallen können. Am Prinzip der Erfindung ändert dies nichts.

Eine besonders einfache Ausgestaltung ergibt sich gemäß einer Weiterbildung dadurch, dass der Verbindungsbereich als abgebogene Zunge am freien Ende eines Kontaktfederabschnitts ausgebildet ist, und zwar bevorzugt an demjenigen Kontaktfederabschnitt, aus dem der Federschenkel ausgeklinkt ist.

Im übrigen versteht sich die Erfindung am besten anhand der nachfolgenden Beschreibung eines Ausführungsbeispiels unter Bezugnahme auf die Zeichnungen, die ein Ausführungsbeispiel der Erfindung anhand eines Einbauschalters darstellen. Es zeigen:
- Fig. 1: die einzelnen, einen Schalter-Kontaktsatz darstellenden Elemente eines elektrischen Schalters in einer Seitenansicht,
- Fig. 2: dieselben Teile, jedoch mit angeschlossenen Leiterenden,
- Fig. 3: die Anordnung nach Fig. 2, eingesetzt in ein Isoliergehäuse,
- Fig. 4: die Anordnung nach Fig. 3 in perspektivischer Darstellung,
- Fig. 5: eine Aufsicht auf Fig. 4 und
- Fig. 6: einen fertigen Einbauschalter mit teilweise aufgebrochener Wandung.

Fig. 1 zeigt zwei schraubenlose Anschlussklemmen 10 und 11 sowie eine Schaltkontaktwippe 12.

Die Anschlussklemme 10 ist zweiteilig und besteht aus einem Kontaktkörper 13 sowie einer Klemmfeder 14. Ein bezüglich Fig. 1 oberer Schenkel 15 des Kontaktkörpers 13 trägt eine Kontaktwarze 16, der eine Kontaktwarze 17 an dem einen freien Ende der Schaltkontaktwippe 12 gegenübersteht. Der Kontaktkörper 18 der zweiten Anschlussklemme 11 weicht in der Formgestaltung vom Klemmkörper 13 insoweit ab, als hier ein nach oben ausgerichteter Schenkel 19 zur Lagerung der Schaltkontaktwippe 12 ausgebildet ist. Die Klemmfeder 14 der Anschlussklemme 11 ist mit der Klemmfeder 14 der Anschlussklemme 10 identisch.

Die Kontaktkörper 13 und 18 der Anschlussklemmen 10 und 11 sind die stromführenden Teile und bestehen aus einem elektrisch gut leitenden Material, insbes. aus Kupfer. Demgegenüber sind die Klemmfedern 14 aus einem optimale Federeigenschaften aufweisenden Material gefertigt, vorzugsweise aus einer CrNi-Legierung.

Jede Klemmfeder 14 besteht aus einem im wesentlichen flachrechteckigen Blechstanzteil, aus dessen Ebene eine Federzunge 20 freigeschnitten und leicht ausgestellt ist, wie es Fig. 1 insbesondere in Verbindung mit Fig. 4 deutlich zeigt. Das freie Ende der Federzunge 20 bildet eine Klemmkante 21 zur Kontaktierung eines abisolierten Endes L eines elektrischen Leiters aus. In Einsteckrichtung x (Fig. 2) der Leiterenden L sind die Federzungen 20 geneigt angeordnet und weisen schräg in Richtung auf den jeweils unteren Schenkel 22 des Kontaktkörpers 13 bzw. 18.

In der Klemmkante 21 etwa gegenüberliegender Anordnung weist das freie Ende jeder Klemmfeder 14 einen zum Schenkel 22 des Kontaktkörpers 13 bzw. 18 hin umgebogenes Ende 23 auf. Dieses umgebogene Ende 23 untergreift, wie die Figuren dies deutlich veranschaulichen, die Randkante des unteren Abschnittes 22 des Kontaktkörpers 23 bzw. des Kontaktkörpers 18 und liegt an der der Auflagefläche 24 für das abisolierte Leiterende 22 gegenüberliegenden Außenfläche 25 des Kontaktkörpers an.

Da die Kontaktteile 13/14 bzw. 18/14 keine unmittelbare Verbindung miteinander eingehen, sorgen Positionierelemente im Isolierkörper 26 für eine lagegerechte Zuordnung der jeweiligen Klemmenelemente zueinander. Solche Positionierelemente bestehen z.B. aus nut- oder taschenförmigen Einschub-Aufnahmen, wie sie beispielhaft in Fig. 3 mit 27, 28 und 29 bezeichnet sind. In diese Aufnahmen 27 bis 29 werden die einzelnen Bauteile der Klemmen 10 und 11, also die beiden Kontaktkörper 13 und 18 sowie die beiden Klemmfedern 14 eingesetzt. Beim Ausführungsbeispiel geschieht dies von der Seite her in der Art und Weise, dass - bezogen auf die Zeichnungsebene der Fig. 3 - zunächst die Kontaktkörper 13 und 18 senkrecht in die zugehörigen Aufnahmen 28 bzw. 29 eingesetzt werden und danach die Klemmfedern 14 so, dass deren nach oben weisenden freien Enden in den Taschen 27 zu liegen kommen und die umgebogenen unteren Abschnitte 23 den jeweiligen Kontaktkörper 13 bzw. 18 untergreifen.

Sofern noch keine Leiterenden L in die Klemmstellen eingeführt sind, entspricht die Konfiguration der Metallteile 13, 14 und 18 und ihre Zuordnung zueinander der Darstellung in Fig. 1. Das bedeutet, dass die Klemmfedern 14 mit ihren unteren abgewinkelten Abschnitten 23 den angrenzenden Kontaktkörper 13 bzw. 18 nicht oder nur lose tangieren.

Wird nun ein Leiterende L von außen in eine Kontaktstelle eingeführt, zwingt es den Federschenkel 20 der Klemmfeder 14 entgegen der diesem immanenten Federkraft zum Aufspreizen, wie es die Fig. 2 und 3 deutlich machen. Hierdurch werden Federkräfte aufgebaut, die die abgewinkelten Enden 23 der Klemmfedern 14 fest gegen die Unterfläche 25 der Klemmkörper 13 und 18 verspannen. Nun bilden die jeweils beiden Teile 14 und 13 bzw. 14 und 18 jeder Anschlussklemme 10 und 11 eine selbsttragende Konstruktion, die die Klemmkräfte in sich selbst aufnimmt. Dies veranschaulicht Fig. 2, die erkennen läßt, dass die Klemmkante 21 des Federschenkels 20 der Klemmfeder 14 zusammen mit dem Federende 23 gewissermaßen eine Klemmzange ausbildet. In diesem Stadium ist die jeweilige Klemmfeder 14 mit dem zugeordneten Klemmkörper 13 bzw. 18 so fest und sicher verspannt, dass eine mechanische Fixierung ebenso gewährleistet ist wie eine sichere elektrische Kontaktierung. Die in den Anschlussklemmen 10 und 11 aufgebauten Kräfte werden praktisch nicht an den Isolierkörper 26 weitergegeben.

Fig. 4 veranschaulicht den Isolierkörper 26 mit allen wesentlichen Elementen noch einmal deutlich als perspektivische Darstellung. Mit dem Pfeil 30 ist die Einsteckrichtung der Kontaktkörper 13 und 18 wie auch der Klemmfedern 14 veranschaulicht.

Im übrigen stellt der Isolierkörper 26 nach Fig. 4 einen Schalter-Einsatzkörper dar zum Einführen von unten in ein in Fig. 6 mit 31 bezeichnetes Schaltergehäuse. Am Einsatzkörper 26 ausgebildete Rastnocken 32 greifen im Endmontagezustand in Rastausnehmungen 33 des Gehäuses 31. 34 bezeichnet die zur Betätigung des Schalters erforderlich Schalterwippe.

## Patentansprüche

1. Isolierkörper (26) mit zumindest einer darin angeordneten schraubenlosen Anschluss- oder Verbindungsklemme (10; 11) für elektrische Leiter (L), insbes. für Lampen- oder Starterfassungen, Schalter od. dgl., umfassend je wenigstens einen Kontaktkörper (13; 18) und eine Klemmfeder (14) aus unterschiedlichen Werkstoffen, wobei die Klemmfeder (14) einen Verbindungsbereich, mit dem sie am Kontaktkörper (13; 18) festgelegt ist, und einen in Leitereinsteckrichtung (x) sowie schräg gegen einen Abschnitt des Kontaktkörpers (13; 18) gerichteten Federschenkel (20) aufweist, der den Leiter (L) zwischen sich und dem Kontaktkörper (13; 18) klemmt und wobei der Verbindungsbereich von einem Klemmfederabschnitt (23) am freien Ende eines Abschnitts der Klemmfeder (14) ausgebildet ist, der sich auf der dem Federschenkel (20) gegenüberliegenden Seite des Kontaktkörpers (13; 18) an diesem im wesentlichen druckschlüssig abstützt und der Isolierkörper (26) Positionierelemente aufweist, **dadurch gekennzeichnet, dass** die Positionierelemente in Form von Einschub-Aufnahmen (27; 28; 29) zur lagegerechten Zuordnung von Klemmfeder (14) und Kontaktkörper (13; 18) ausbildet sind und Kontaktkörper (13; 18) und Klemmfeder (14) unabhängig voneinander bzw. nacheinander in diese Aufnahmen (27; 28; 29) einführbar sind.

2. Isolierkörper nach Anspruch 1, **dadurch gekennzeichnet, dass** die Einschub-Aufnahmen (27; 28; 29) in Form von nut- oder Taschenförmigen Einschub-Aufnahmen (27; 28; 29) gebildet sind.

3. Isolierkörper nach Anspruch 1 oder 2, **dadurch gekennzeichnet, dass** der Verbindungsabschnitt (23) der Klemmfeder (14) im wesentlichen unverspannt am Kontaktkörper (13; 18) anliegt, wenn kein Leiter (L) in der Klemme (10; 11) befindlich ist und dass durch den zwischen Federschenkel (14) und Kontaktkörper (13; 18) eingeführten Leiter (L) Federschenkel (14) und Kontaktkörper (13; 18) infolge Verspannung eine selbsttragende Konstruktion ausbilden, die die auf sie einwirkenden Kräfte - vom Isolierkörper (26) fernhaltend - in sich aufnimmt.

4. Isolierkörper nach Anspruch 2 oder 3, **dadurch gekennzeichnet, dass** die Aufnahmen (27; 28; 29) des Isolierkörpers (26) Kontaktkörper (13; 18) und Klemmfeder (14) beim Einsetzen im wesentlichen kraftlos führen.

5. Isolierkörper nach einem der Ansprüche 1 bis 4, **dadurch gekennzeichnet, dass** Kontaktkörper (13; 18) und Klemmfeder (14) auch in ihrer Endlage im Isolierkörper (26) im wesentlichen kraftlos in dessen Aufnahmen (27; 28; 29) liegen.

6. Isolierkörper nach Anspruch 1, **dadurch gekennzeichnet, dass** der Verbindungsbereich als abgebogene Zunge (23) am freien Ende eines Abschnitts der Klemmfeder (14) ausgebildet ist.

7. Isolierkörper nach Anspruch 6, **dadurch gekennzeichnet, dass** der Verbindungsbereich an demjenigen Abschnitt der Klemmfeder (14) ausgebildet ist, aus dem der Federschenkel (20) ausgeklinkt ist.

## Claims

1. Insulating body (26) with at least one screwless junction or connecting terminal (10; 11) disposed therein for electrical conductors (L), in particular for lamp or starter holders, switches or similar, in each case comprising at least one contact body (13; 18) and one clamping spring (14) of different materials, wherein the clamping spring (14) comprises a connection region, by way of which it is fixed to the contact body (13; 18), and a spring leg (20) which is directed in the conductor insertion direction (x) and at an inclination towards a portion of the contact body (13; 18) and clamps the conductor (L) between itself and the contact body (13; 18), and wherein the connection region is formed by a clamping spring portion (23) at the free end of a portion of the clamping spring (14) which is supported in a substantially pressure-locking manner on the contact body (13; 18) on the side thereof which lies opposite the spring leg (20), and the insulating body (26) has positioning elements, **characterised in that** the positioning elements are in the form of plug-in receptacles (27; 28; 29) for the correctly positioned association of the clamping spring (14) and the contact body (13; 18), and the contact body (13; 18) and the clamping spring (14) can be introduced into these receptacles (27; 28; 29) independently of one another or in succession.

2. Insulating body according to Claim 1, **characterised in that** the plug-in receptacles (27; 28; 29) are in the form of groove- or pocket-shaped plug-in receptacles (27; 28; 29).

3. Insulating body according to Claim 1 or 2, **characterised in that** the connection portion (23) of the clamping spring (14) lies substantially unbraced against the contact body (13; 18) when no conductor (L) is in the terminal (10; 11), and that the spring leg (14) and the contact body (13; 18) form a self-supporting construction through the conductor (L) introduced between the spring leg (14) and the contact body (13; 18) as a result of the bracing effect, which construction absorbs the forces exerted on it - keeping them away from the insulating body (26).

4. Insulating body according to Claim 2 or 3, **characterised in that** the receptacles (27; 28; 29) of the insulating body (26) guide the contact body (13; 18) and the clamping spring (14) substantially without force when these are inserted.

5. Insulating body according to any one of Claims 1 to 4, **characterised in that** the contact body (13; 18) and the clamping spring (14) also lie in the receptacles (27; 28; 29) of the insulating body (26) substantially without force when in their end position in this body.

6. Insulating body according to Claim 1, **characterised in that** the connection region is formed as a bent tongue (23) at the free end of a portion of the clamping spring (14).

7. Insulating body according to Claim 6, **characterised in that** the connection region is formed at the portion of the clamping spring (14) from which the spring leg (20) is disengaged.

## Revendications

1. Corps isolant (26), avec au moins une borne de raccordement ou de liaison (10 ; 11) sans vis y étant disposée, pour des conducteurs (L) électriques, en particulier pour des douilles de lampe ou d'interrupteur d'amorçage, des interrupteurs ou analogue, comprenant chacun un corps de contact (13, 18) et un ressort de borne (14) réalisé en des matériaux différents, le ressort de borne (14) présentant une zone de liaison, à laquelle il est fixé sur le corps de contact (13, 18), et une branche de ressort (20), orientée dans la direction d'enfichage de conducteur (x) ainsi qu'obliquement par rapport à un tronçon du corps de contact (13, 18), branche de ressort serrant le conducteur (L) entre elle et le corps de contact (13, 18), et la zone de liaison étant réalisée par un tronçon de ressort de serrage (23), sur l'extrémité libre d'un tronçon du ressort de serrage (14) qui prend appui sur la face opposée à la branche de ressort (20) du corps de contact (13, 18), sur celui-ci, sensiblement par une liaison par pression, et le corps isolant (26) présente des éléments de positionnement, **caractérisé en ce que** les éléments de positionnement sont réalisés à la forme de logements d'insertion (27 ; 28 ; 29), pour réaliser une association en position correcte du ressort de serrage (14) et du corps de contact (13, 18), et le corps de contact (13 ; 18) et le ressort de serrage (14) étant susceptibles d'être introduits, indépendamment l'un de l'autre ou l'un après l'autre, dans ces logements (27 ; 28 ; 29).

2. Corps isolant selon la revendication 1, **caractérisé en ce que** les logements d'insertion (27 ; 28 ; 29) sont conformés en logement d'insertion (27 ; 28 ; 29) en forme de rainure ou de poche.

3. Corps isolant selon la revendication 1 ou 2, **caractérisé en ce que** le tronçon de liaison (23) du ressort de serrage (14) appuie, sensiblement sans être contraint, sur le corps de contact (13 ; 18) lorsqu'aucun conducteur (L) ne se trouve dans la borne (10 ; 11), et **en ce que**, au moyen du conducteur (L) introduit entre la branche de ressort (14) et le corps de contact (13 ; 18), la branche de ressort (14) et le corps de contact (13 ; 18), par suite de la mise sous contrainte mécanique, forment une construction auto-porteuse, supportant en soi - en les maintenant à distance du corps isolant (26) - les forces agissant sur elle.

4. Corps isolant selon la revendication 2 ou 3, **caractérisé en ce que** les logements (27 ; 28 ; 29) du corps isolant (26) guident, pratiquement sans effort, le corps de contact (13 ; 18) et le ressort de serrage (14) lors de l'insertion.

5. Corps isolant selon l'une des revendications 1 à 4, **caractérisé en ce que** le corps de contact (13 ; 18) et le ressort de serrage (14), également à leur position finale dans le corps isolant (26), sont placés, pratiquement sans effort, dans ses logements (27 ; 28 ; 29).

6. Corps isolant selon la revendication 1, **caractérisé en ce que** la zone de liaison est réalisée sous forme de languette (23) coudée, à l'extrémité libre d'un tronçon du ressort de serrage (14).

7. Corps isolant selon la revendication 6, **caractérisé en ce que** la zone de liaison est réalisée sur le tronçon, du ressort de serrage (14), à partir duquel la branche de ressort (20) est obtenue par découpage.
